# EUROPÄISCHE PATENTSCHRIFT

(11) **EP 1 934 452 B1**
(45) Veröffentlichungstag und Bekanntmachung des Hinweises auf die Patenterteilung: **11.03.2009**
(21) Anmeldenummer: 06792231.0
(22) Anmeldetag: 22.09.2006
(51) Int. Cl.: F02D 41/18

(54) **VORRICHTUNG ZUR DRUCKBASIERTEN LASTERFASSUNG**
DEVICE FOR PRESSURE-BASED LOAD DETECTION
DISPOSITIF DE DETECTION DE CHARGE SUR LA BASE D'UNE PRESSION

(30) Priorität: 29.09.2005 DE 102005046504
(43) Veröffentlichungstag der Anmeldung: 25.06.2008
(73) Patentinhaber: Bayerische Motoren Werke Aktiengesellschaft, 80809 München (DE)
(72) Erfinder: KONRAD, Heiko, 82065 Baierbrunn (DE); ENGL, Maximilian, 86316 Friedberg-Bachern (DE)
(86) Internationale Anmeldenummer: PCT/EP2006/009229
(87) Internationale Veröffentlichungsnummer: WO 2007/036330

(56) Entgegenhaltungen:
- EP-A1- 1 593 829
- WO-A2-03/046356
- DE-A1- 10 227 466
- DE-A1-8102004 041 70
- GB-A- 2 386 702

## Beschreibung

Die Erfindung betrifft eine Vorrichtung zur druckbasierten Lasterfassung gemäß dem Gegenstand des Anspruchs 1.

Bei der Lasterfassung handelt es sich um die Bestimmung der Luftmasse, die zum Zwecke der Verbrennung in den Brennraum eines Zylinders einer Brennkraftmaschine angesaugt wird.

Hierbei sind insbesondere zwei Verfahren zu unterscheiden - diejenigen, die auf einer unmittelbaren Messung der Luftmasse mittels Sensorik (z.B. Heißfilm-Luftmassensensor, Hitzdraht-Luftmassensensor oder dergleichen) basieren, und diejenigen, die ohne eine direkte Luftmassenmessung arbeiten. Bei Verfahren mit direkter Luftmassenmessung wird die in das Saugrohr einströmende Luftmasse gemessen und die aus dem Saugrohr in die Zylinder einströmende Luftmasse mittels eines Berechnungsmodells, das die Saugrohrdynamik beschreibt, berechnet. Bei Verfahren ohne direkte Luftmassenmessung wird meist der gemessene Saugrohrdruck verwendet, aus dem über ein Luftmassenmodell auf die einströmende Luftmasse geschlossen wird. Bei diesen Verfahren spricht man auch von druckbasierten oder saugrohrdruckbasierten Verfahren zur Lasterfassung. Bei saugrohrdruckbasierten Verfahren zur Lasterfassung erfolgt die Bestimmung der Luftmasse in Abhängigkeit vom Saugrohrdruck und der Temperatur der Luft im Saugrohr. Um vom Saugrohrdruck auf die in die Brennkammer einströmende Luftmasse schließen zu können sind komplexe Berechnungsmodelle erforderlich, welche den Frischluftmassenstrom vom Sammler im Ansaugtrakt bis in die Brennkammer der Zylinder beschreiben. Hierbei zu berücksichtigende Parameter sind insbesondere die Motordrehzahl, die Nockenwellenposition bzw. die Steuerzeiten und/oder Hubpositionen von Auslass- und Einlassventilen, die Motortemperatur und bei aufgeladenen Motoren: die Position des Bypasses (wastegate). Die in den Zylindern verbleibende Frischluftmasse steigt bei sonst gleichen Eingangsgrößen (Parametern) mit dem Saugrohrdruck stetig an (Figur 2).

Bekannte Vorrichtungen zur druckbasierten Bestimmung der Luftmasse (Last) umfassen daher Saurohrdrucksensoren, die den gesamten Saugrohrdruckbereich abdecken bzw. messen können.

Aus der Druckschrift WO 03/046356 A2 ist eine Vorrichtung bekannt, bei der in die Berechnung der in einen Zylinder einströmenden Luftmasse im gesamten Saugrohrdruckbereich sowohl ein gemessener, als auch ein modellierter Saugrohrdruckwert gemeinsam eingehen.

Der Erfindung liegt die Aufgabe zugrunde, eine Vorrichtung zu schaffen, die eine verbesserte Genauigkeit der Lasterfassung, insbesondere in niedrigen Lastbereichen, gewährleistet.

Der Erfindung liegt die Erkenntnis zugrunde, dass aufgrund der Toleranzbehaftung der Sensoren Messfehler auftreten, die sich in den unterschiedlichen Lastbereichen unterschiedlich auswirken. Dabei ist zwischen einem absoluten Messfehler, dessen Anteil (Betrag) über den gesamten Messbereich stets der gleiche ist und der einem prozentualen Anteil bezogen auf den Endwert entspricht, und einem relativen Messfehler, dessen Anteil sich in Abhängigkeit von der Höhe des Messwertes ändert, zu unterscheiden. Der relative Messfehler steigt bei kleinen Saugrohrdrücken (Lasten) überproportional an und wirkt sich somit genau hier besonders nachteilig auf die Genauigkeit des Lastsignals aus. Gerade aber bei kleinen Lasten ist eine hohe Genauigkeit des Lastsignals aus Gründen der Fahrbarkeit eines Kraftfahrzeugs enorm wichtig (z.B. beim Übergang von hohen Lasten in den Leerlauf). Je größer der Messbereich eines Sensors ist und je größer der Gradient der Last über dem Saugrohrdruck ist, desto stärker ist der beschriebene nachteilige Effekt ausgeprägt. Aus diesen Gründen reagieren insbesondere Lastberechnungsmodelle direkt einspritzender aufgeladener Motoren empfindlich auf vorhandene Drucksensortoleranzen. Gerade bei diesen Motoren ist der Gradient wegen hoher Ventilüberschneidungen (d.h. Phasen, in denen sowohl Einlass- und Auslassventile geöffnet sind) und der zu erfassende bzw. zu messende Saugrohrdruckbereich doppelt so groß wie bei nicht aufgeladenen Motoren. Die erfindungsgemäße Vorrichtung eignet sich demnach besonders für direkt einspritzende aufgeladene Brennkraftmaschinen.

Erfindungsgemäß wird die Aufgabe durch die Gesamtheit der Merkmale des Anspruchs 1 gelöst, während in den Unteransprüchen bevorzugte Weiterbildungen der Erfindung angegeben sind. Eine erfindungsgemäße Vorrichtung umfasst eine

Sensoreinrichtung (Saugrohrdrucksensor), deren Messbereich nur den unteren Teil des physikalischen Saugrohrdruckbereichs der Brennkraftmaschine abdeckt. Durch den kleineren Messbereich ist der absolute Messfehler kleiner als bei einer Messeinrichtung, die den kompletten physikalischen Messbereich (gesamter physikalischer Saugrohrdruckbereich) abdeckt. Ferner ist aufgrund des kleineren relativen Messfehlers der Fehler bei der Ermittlung der Last in Abhängigkeit von dem gemessenen Saugrohrdruck bei kleineren Lasten erheblich kleiner. Außerhalb des Druckbereichs des verwendeten Drucksensors wird der Saugrohrdruck über ein Berechnungsmodell ermittelt und an Hand des berechneten Saugrohrdruckes die erforderliche Last berechnet. Der vorliegende Fehler aufgrund des Berechnungsmodells zur Berechnung des Saugrohrdruckes im oberen Saugrohrdruckbereich macht sich erheblich weniger bemerkbar, so dass deutlich die Vorteile der erhöhten Genauigkeit im unteren Saugrohrdruckbereich überwiegen.

In einer bevorzugten Ausführungsform wird der im unteren Teil des Saugrohrdruckbereichs gemessene Saugrohrdruck(wert) direkt als Eingangsgröße für ein Lasterfassungsmodell zur Bestimmung der Last verwendet. Alternativ kann der Saugrohrdruck über den gesamten Saugrohrdruckbereich über ein Berechnungsmodell nachgebildet werden, wobei im unteren Saugrohrdruckteilbereich (in dem der Saugrohrdruck über eine Sensoreinrichtung erfasst wird) der gemessene Saugrohrdruck einer Reglereinrichtung zugeführt wird über die der modellierte Saugrohrdruck auf den gemessenen Saugrohrdruck abgeglichen wird.

Gemäß einer Weiterbildung der Erfindung für aufgeladene Motoren ist die Sensoreinrichtung vorzugsweise derart ausgebildet, dass sie den gesamten Saugrohrdruckbereich ohne aktive Ladereinrichtung abdeckt (in diesem unteren Druckbereich also der Saugrohrdruck direkt über eine Messung ermittelt wird), während im Druckbereich oberhalb des Säugrohr-Maximaldruckes ohne aktive Ladereinrichtung bis zum Saugrohrmaximaldruck mit aktiver Ladereinrichtung der Saugrohrdruck modellbasiert ermittelt wird.

Ein Ausführungsbeispiel der Erfindung ist in der Zeichnung dargestellt und wird im Folgenden näher beschrieben. Es zeigen:
- Figur 1:: einen Zylinder einer Brennkraftmaschine mit zugehörigem Ansaug- und Abgastrakt in schematischer Darstellung,
- Figur 2:: den schematisch dargestellten Verlauf der der Brennkammer eines Zylinders zugeführten Luftmasse in Abhängigkeit vom Saugrohrdruck,
- Figur 3:: die erfindungsgemäße Vorrichtung in einer ersten möglichen Ausführungsform in schematischer Darstellung, und
- Figur 4:: die erfindungsgemäße Vorrichtung in einer weiteren möglichen Ausführungsform in schematischer Darstellung.

In Figur 1 ist schematisch ein Zylinder 2 einer Brennkraftmaschine eines Kraftfahrzeugs nebst seinem zugehörigen Ansaugtrakt und seinem zugehörigen Abgastrakt dargestellt. In der Brennkammer des Zylinders 2 bewegt sich ein Kolben 4 angetrieben durch eine nicht dargestellte Kurbelwelle auf und ab. Im Zusammenspiel mit dem durch ein Einlassventil EV und ein Auslassventil AV vereinfacht dargestellten Ventiltrieb nebst zugehöriger Ventilsteuerung, die vorzugsweise als im Hinblick auf die Ventilsteuerzeiten und/oder die Ventilhübe variable Ventilsteuerung ausgebildet ist, werden die verschiedenen Takte eines Verbrennungsprozesses realisiert.

Der Ansaugtrakt umfasst ein Saugrohr 6 mit einem Sammler 6a, wobei im Sammler 6a zur Messung des Saugrohrdruckes P_{SD} eine als Saugrohrdrucksensor ausgebildete Sensoreinrichtung S_{SD} angeordnet ist sowie eine steuerbare Drosselklappe 8. Bei der dargestellten Ausführungsform mit Ladereihrichtung ist im Ansaugtrakt ferner ein in Luftströmungsrichtung gesehen vor der Drosselklappe 8 angeordneter Ladedrucksensor S_{LD}, ein Ladeluftkühler 10 sowie eine Verdichtereinheit 12 einer Ladereinrichtung vorgesehen.

Im dargestellten Teil des Abgastraktes ist ein Abgaskrümmer 14 mit einer integrierten Turbineneinheit 16 der Ladereinrichtung und zugehörigem steuerbaren Bypass 18 (wastegate) dargestellt.

Zur Steuerung der Last bzw. der aufgrund einer Lastanforderung zuzuführenden Luftmasse ist es erforderlich zu wissen, wie viel Luftmasse in der Brennkammer des Zylinders tatsächlich zum Zwecke der Verbrennung verbleibt. Dabei ist die in die Brennkammer einströmende Luftmasse in einigen Betriebspunkten nicht gleich der in der Brennkammer verbleibenden Luftmasse, da es insbesondere im Laderbetrieb aufgrund von Ventilüberschneidungen zu einem so genannten Überspülen kommen kann, bei dem Anteile der der Brennkammer zugeführten Luftmasse noch im Ansaugtakt in den Auslasstrakt weitergeleitet werden und somit nicht beim Verbrennungsprozess zur Verfügung stehen.

In Figur 3 ist eine erste bevorzugte Ausführung der erfindungsgemäßen Vorrichtung veranschaulicht. Die erfindungsgemäße Vorrichtung ist derart ausgebildet, dass über den Saugrohrdruck P_{SD}, P_{SD}' die einströmende Luftmasse LM mittels einem Berechnungsmodell M_{LE} zur Lasterfassung bestimmbar ist. Weiterhin ist eine Sensoreinrichtung S_{SD} zur direkten Erfassung des Saugrohrdruckes P_{SD} vorhanden, welche (bezüglich ihres Messbereichs) derart ausgebildet (ausgelegt) ist, dass hiermit ausschließlich in einem unteren Saugrohrdruckteilbereich der Brennkraftmaschine der Saugrohrdruck P_{SD} messbar ist. Ferner ist ein Berechnungsmodell M_{SD} zur indirekten Erfassung des Saugrohrdruckes P_{SD}' vorhanden, welches derart ausgebildet ist, dass hiermit in einem oberen Saugrohrdruckteilbereich der Brennkraftmaschine der Saugrohrdruck P_{SD}' mittels Berechnung bestimmbar ist. Die Vorrichtung ist dabei derart ausgebildet, dass innerhalb des unteren Saurohrdruckteilbereichs die einströmende Luftmasse LM in Abhängigkeit von dem mittels Sensoreinrichtung S_{SD} gemessenen Saugrohrdruck P_{SD} bestimmt wird, und dass innerhalb des oberen Saugrohrdruckteilbereichs die einströmende Luftmasse LM über den mittels Berechnungsmodell M_{SD} bestimmten Saugrohrdruck P_{SD}' ermittelt wird. Hierfür ist eine Überwachungseinrichtung ÜE vorgesehen, mittels der überwacht wird, ob der tatsächliche Saugrohrdruck sich innerhalb des Messbereichs der Sensoreinrichtung S_{SD} befindet oder nicht. Liegt ein Saugrohrdruck vor, der im Messbereich (P_{Sensor_min}<x<P_{Sensor_max}) der Sensoreinrichtung S_{SD} liegt, wird der gemessene Saugrohrdruck P_{SD} zur weiteren Verarbeitung unmittelbar an das Berechnungsmodell M_{LE} zur Lasterfassung weitergeleitet. Liegt ein Saugrohrdruck vor, der außerhalb des Messbereichs (x>P_{Sensor_max}) der Sensoreineinrichtung S_{SD} liegt, wird ein Saugrohrdruck P_{SD}' berechnet und dieser anstelle des gemessenen Saugrohrdruckes P_{SD} zur weiteren Verarbeitung an das Berechnungsmodell M_{LE} zur Lasterfassung (bzw. zur Bestimmung der Luftmasse LM) weitergeleitet. Die Auswahl, welcher Saugrohrdruck (gemessener Saugrohrdruck P_{SD} oder modellbasiert berechneter Saugrohrdruck P_{SD}') relevant ist und weitergeleitet wird, wird über ein von der Überwachungseinrichtung ÜE angesteuertes Weichenglied W realisiert.

Alternativ zur Ausführung gemäß Figur 3 kann die erfindungsgemäße Vorrichtung zur Bestimmung der Last derart ausgebildet sein, dass sie stets mit einem modellbasiert ermittelten Saugrohrdruck P_{SD}' als Eingangssignal für das Berechnungsmodell M_{LE} zur Lasterfassung arbeitet. Hierfür findet beispielsweise eine Vorrichtung gemäß Figur 4 Verwendung. Gemäß Figur 4 wird der Saugrohrdruck P_{SD}' stets modellbasiert ermittelt, wobei je nach dem, ob der Saugrohrdruck sich innerhalb des Messbereichs der Sensoreinrichtung S_{SD} befindet oder nicht, der berechnete Saugrohrdruck P_{SD}' über einen Korrekturwert K auf den gemessenen Saugrohrdruck P_{SD} abgeglichen wird oder der berechnete Saugrohrdruck P_{SD}' unverändert bleibt. Für den Fall, dass sich der Saugrohrdruck innerhalb des Messbereichs der Sensoreinrichtung S_{SD} befindet, wird über einen Abgleichregler R ein Korrekturwert K zur Berechnung des Saugrohrdruckes P_{SD}' ermittelt. Hierfür wird über eine dem Abgleichregler R zugeführte Differenz zwischen gemessenem Saugrohrdruck P_{SD} und berechnetem Saugrohrdruck P_{SD}' die Korrekturgröße K ermittelt und über diese der berechnete Saugrohrdruck P_{SD}' auf den gemessenen Saugrohrdruck P_{SD} abgeglichen. Liegt der Saugrohrdruckwert außerhalb des Sensormessbereichs, so kann das Berechnungsmodell M_{SD} zur Berechnung des Saugrohrdrucks P_{SD}' nicht auf den gemessenen Saugrohrdruck P_{SD} abgeglichen werden. Der nicht abgeglichene berechnete Saugrohrdruckwert P_{SD}' wird dann unmittelbar als Eingangsgröße für das nach geordnete Berechnungsmodell M_{LE} zur Lasterfassung verwendet. Hierfür wird dem Berechnungsmodell zur Lasterfassung anstelle des Korrekturwertes K ein Neutralwert N zugeführt der die Berechnung des Saugrohrdruckes nicht beeinflusst.

## Patentansprüche

1. Vorrichtung zur Bestimmung der in den Zylinderbrennraum eines Brennkraftmaschinenzylinders eines Kraftfahrzeugs einströmenden Luftmasse (LM), wobei die einströmende Luftmasse (LM) mittels eines Berechnungsmodells(M_{LE}) zur Lasterfassung in Abhängigkeit vom Saugrohrdruck (P_{SD}) bestimmbar ist,
und die Vorrichtung
- eine Sensoreinrichtung (S_{SD}) zur direkten Erfassung des Saugrohrdruckes (P_{SD}), mit einem Messbereich, so dass mittels der Sensoreinrichtung (S_{SD}) ausschließlich in einem unteren Saugrohrdruckteilbereich der Brennkraftmaschine der Saugrohrdruck (P_{SD}) messbar ist,
- und ein Berechnungsmodell (M_{SD}) zur indirekten Erfassung des Saugrohrdruckes (P_{SD}'), welches derart ausgebildet ist, dass hiermit in einem oberen Saugrohrdruckteilbereich der Brennkraftmaschine der Saugrohrdruck (P_{SD}') mittels Berechnung bestimmbar ist, beinhaltet,
- und die Vorrichtung derart ausgebildet ist, dass innerhalb des unteren Saugrohrdruckteilbereichs die einströmende Luftmasse (LM) in Abhängigkeit von dem mittels Sensoreinrichtung (S_{SD}) gemessenen Saugrohrdruck (P_{SD}) bestimmt wird, und dass innerhalb des oberen Saugrohrdruckteilbereichs die einströmende Luftmasse (LM) über den mittels Berechnungsmodell (M_{SD}) bestimmten Saugrohrdruck (P_{SD}') ermittelt wird.

2. Vorrichtung nach Anspruch 1,
**dadurch gekennzeichnet, dass** die Vorrichtung für eine aufgeladene Brennkraftmaschine ausgebildet ist, wobei die Sensoreinrichtung (S_{SD}) einen Messbereich aufweist, der dem Druckbereich bis zum Saugrohrmaximaldruck ohne aktivierte Ladereinrichtung entspricht und der Saugrohrdruck (P_{SD}) in diesem Druckbereich direkt über die Sensoreinrichtung (S_{SD}) ermittelbar ist, und wobei der Saugrohrdruck (P_{SD}') im Druckbereich oberhalb dem Saugrohrmaximaldruck ohne aktivierte Ladereinrichtung bis zum Maximaldruck mit aktivierter Ladereinrichtung über das Berechnungsmodell (M_{SD}) ermittelt wird.

3. Vorrichtung nach einem der vorstehenden Ansprüche,
**dadurch gekennzeichnet, dass** der Saugrohrdruck über den gesamten Saugrohrdruckbereich über das Berechnungsmodell (M_{SD}) zur Bestimmung des Saugrohrdruckes (P_{SD}') bestimmt wird, wobei im unteren Saugrohrdruckteilbereich der bestimmte Saugrohrdruck (P_{SD}') auf den gemessenen Saugrohrdruck (P_{SD}) abgeglichen wird.

## Claims

1. A device for determining the air mass (LM) flowing into the cylinder combustion chamber of an internal combustion engine cylinder of a motor vehicle, wherein the inflowing air mass (LM) can be determined by means of a calculation model (M_{LE}) for detecting the load as a function of the intake manifold pressure (P_{SD}), and the device contains,
- a sensor device (S_{SD}) for the direct detection of the intake manifold pressure (P_{SD}), with a measurement range, so that the intake manifold pressure (P_{SD}) can be measured by means of the sensor device (S_{SD}) exclusively in a lower partial range of the intake manifold pressure of the internal combustion engine,
- and a calculation model (M_{SD}) for the indirect detection of the intake manifold pressure (P_{SD}'), which is configured in such a way that the intake manifold pressure (P_{SD}') can be determined with this by means of calculation in an upper partial range of the intake manifold pressure of the internal combustion engine,
- and the device is configured in such a way that, within the lower partial range of the intake manifold pressure, the inflowing air mass (LM) is determined as a function of the intake manifold pressure (P_{SD}) measured by means of a sensor device (S_{SD}), and in that within the upper partial range of the intake manifold pressure, the inflowing air mass (LM) is determined by means of the intake manifold pressure (P_{SD}') determined by means of the calculation model (M_{SD}).

2. A device according to claim 1, **characterised in that** the device is configured for a supercharged internal combustion engine, wherein the sensor device (S_{SD}) has a measurement range, which corresponds to the pressure range up to the maximum intake manifold pressure without an activated supercharger device and the intake manifold pressure (P_{SD}) in this pressure range can be determined directly by means of the sensor device (S_{SD}), and wherein the intake manifold pressure (P_{SD}') in the pressure range above the maximum intake manifold pressure without an activated supercharger device is determined up to the maximum pressure with an activated supercharger device by means of the calculation model (M_{SD}).

3. A device according to any one of the preceding claims, **characterised in that** the intake manifold pressure over the entire intake manifold pressure range is determined by means of the calculation model (M_{SD}) to determine the intake manifold pressure (P_{SD}'), the determined intake manifold pressure (P_{SD}') in the lower partial range of the intake manifold pressure being matched to the measured intake manifold pressure (P_{SD}).

## Revendications

1. Dispositif pour déterminer la masse d'air (LM) arrivant dans la chambre de combustion d'un cylindre de moteur à combustion interne de véhicule automobile selon lequel on détermine la masse d'air entrant (LM) à l'aide d'un modèle de calcul (M_{LE}) pour saisir la charge en fonction de la pression (P_{SD}) de la tubulure d'aspiration, et
le dispositif comporte :
- une installation de capteur (S_{SD}) pour la saisie directe de la pression de la tubulure d'aspiration (P_{SD}) avec une plage de mesure de façon qu'à l'aide de l'installation de capteur (S_{SD}), on mesure exclusivement la pression de la tubulure d'aspiration (P_{SD}) dans une plage partielle, inférieure, des pressions de tubulure d'aspiration du moteur à combustion interne, et
- un modèle de calcul (M_{SD}) pour la saisie indirecte de la pression (P_{SD}') de la tubulure d'aspiration, réalisé pour déterminer ainsi par calcul, la pression de la tubulure d'aspiration (P_{SD}') dans la zone partielle supérieure des pressions de tubulure d'aspiration du moteur à combustion interne, et
- le dispositif est réalisé pour déterminer à l'intérieur de la plage partielle inférieure des pressions de tubulure d'aspiration, la masse d'air entrant (LM) en fonction de la pression de tubulure d'aspiration (P_{SD}) mesurée à l'aide de l'installation de capteur (S_{SD}), et à l'intérieur de la plage partielle supérieure des pressions de tubulure d'aspiration, on détermine la masse d'air entrant (LM) par la pression de tubulure d'aspiration (P_{SD}') obtenue à l'aide du modèle de calcul (M_{SD}).

2. Dispositif selon la revendication 1,
**caractérisé en ce qu'**
il est réalisé pour un moteur à combustion interne à suralimentation, l'installation de capteur (S_{SD}) ayant une plage de mesure qui correspond à la plage des pressions allant jusqu'à la pression maximale de la tubulure d'aspiration sans que l'installation de suralimentation ne soit activée, et la pression de tubulure d'aspiration (P_{SD}) se détermine dans cette plage de pressions, directement par l'installation de capteur (S_{SD}), et
la pression de la tubulure d'aspiration (P_{SD}'), se détermine à l'aide du modèle de calcul (M_{SD}), dans la plage des pressions au-dessus de la pression maximale de la tubulure d'aspiration, sans mise en oeuvre de l'installation de suralimentation jusqu'à la pression maximale avec mise en oeuvre de l'installation de suralimentation.

3. Dispositif selon les revendications précédentes,
**caractérisé en ce qu'**
on détermine la pression de la tubulure d'aspiration, dans toute la plage des pressions de tubulure d'aspiration, par le modèle de calcul (M_{SD}) servant à déterminer la pression de tubulure d'aspiration (P_{SD}'), et dans la plage partielle inférieure des pressions de la tubulure d'aspiration, on équilibre la pression déterminée de tubulure d'aspiration (P_{SD}') par rapport à la pression mesurée de la tubulure d'aspiration (P_{SD}).
